# EUROPÄISCHE PATENTSCHRIFT

(11) **EP 3 332 982 B1**
(45) Veröffentlichungstag und Bekanntmachung des Hinweises auf die Patenterteilung: **26.02.2025**
(21) Anmeldenummer: 17001967.3
(22) Anmeldetag: 30.11.2017
(51) Int. Cl.: B42D 25/387, B42D 25/369, B42D 25/41, B42D 25/425, B42D 25/23, B42D 25/24, B42D 25/29

(54) **SICHERHEITSELEMENT MIT LUMINESZENZMERKMAL**
SECURITY ELEMENT HAVING FLUORESCENT FEATURE
ÉLÉMENT DE SÉCURITÉ POURVU DE MARQUES LUMINESCENTES

(30) Priorität: 09.12.2016 DE 102016014665
(43) Veröffentlichungstag der Anmeldung: 13.06.2018
(73) Patentinhaber: Giesecke+Devrient Currency Technology GmbH, 81677 München (DE)
(72) Erfinder: Schiffmann, Peter, 81673 München (DE)
(74) Vertreter: Giesecke+Devrient IP

(56) Entgegenhaltungen:
- EP-A1- 3 098 086
- WO-A1-2012/130370
- WO-A1-2014/086495
- WO-A2-2009/074284
- DE-A1- 102007 058 601
- US-A1- 2012 068 450

## Beschreibung

Die Erfindung betrifft ein Sicherheitselement mit einem Lumineszenzmerkmal zur Absicherung von Sicherheitspapieren, Wertdokumenten und anderen Datenträgern. Die Erfindung betrifft auch ein Verfahren zum Herstellen eines solchen Sicherheitselements sowie einen mit einem derartigen Sicherheitselement ausgestatteten Datenträger.

Datenträger, wie Wert- oder Ausweisdokumente, aber auch andere Wertgegenstände, wie etwa Markenartikel, werden zur Absicherung oft mit Sicherheitselementen versehen, die eine Überprüfung der Echtheit des Datenträgers gestatten und die zugleich als Schutz vor unerlaubter Reproduktion dienen. In diesem Zusammenhang ist es bekannt, mit verschiedenen Druckverfahren fluoreszierende Farben auf ein Sicherheitspapier aufzudrucken. Dabei wird beispielsweise eine fluoreszierende Farbe in Form eines Motivs aufgedruckt, welches bei normalem Tageslicht nicht erkennbar ist, bei Betrachtung unter UV-Beleuchtung aber sichtbar wird. Die fluoreszierende Farbe kann auch einer bei Tageslicht sichtbaren Farbe zugemischt werden, so dass das gedruckte Motiv auch bei Tageslicht, mit einem ähnlichen oder auch einem anderen Farbton, sichtbar ist.

Fälschungsversuche von Banknoten und Wertdokumenten werden heute oft mit preiswerten Tintenstrahl- oder Laserdruckern unternommen. Wegen des hohen Verbreitungsgrads solcher Drucker ist eine Rückverfolgung von Fälschungen für die Strafverfolgungsbehörden oft außerordentlich schwierig. Auch einfache Fluoreszenzmerkmale stellen für potentielle Fälscher keine hohe Hürde mehr dar, da fluoreszierende Druckfarben für Tintenstrahl- und Laserdrucker inzwischen ohne weiteres kommerziell erhältlich sind.

Die Druckschrift US 2012/0068450 A1 befasst sich mit einer Sicherheitsvorrichtung, die ein Lumineszenzmaterial zum Erzeugen von Lumineszenzstrahlung einer ersten und zweiten Wellenlänge sowie eine optisch variable Struktur umfasst. Die optisch variable Struktur bewirkt, dass sich das relative Emissionsvermögen der Sicherheitsvorrichtung für Lumineszenzstrahlung der ersten und zweiten Wellenlänge mit einer Änderung des Emissionswinkels ändert, so dass die Sicherheitsvorrichtung eine winkelabhängige Farbverschiebung in der emittierten Lumineszenzstrahlung erzeugt.

In der Druckschrift WO 2012/130370 A1 sind Sicherheitselemente mit einer optisch variablen Farbschicht beschrieben, die eine Vielzahl von Mikrokapseln enthält. Die Mikrokapseln weisen jeweils eine Kapselhülle, eine in der Kapselhülle eingeschlossene Trägerflüssigkeit und mindestens ein optisch variables und in der Mikrokapsel frei drehbares und durch ein äußeres Magnetfeld reversibel ausrichtbares Pigment auf. Aus der Druckschrift WO 2009/074284 A2 wiederum ist ein Sicherheitselement mit einer Farbschicht, die erste, optisch variable Effektpigmente zur Erzeugung eines betrachtungswinkelabhängigen visuellen Eindrucks und zweite, durch eine äußeres Magnetfeld reversibel ausrichtbare Effektpigmente enthält, bekannt. Die Druckschrift WO 2014/086495 A1 betrifft ein Sicherheitselement mit einer auf einem Substrat angeordneten dunklen Untergrundschicht und einem über der Untergrundschicht angeordneten optisch variablen Farbschichtaufbau, der eine erste Effektschicht und eine zweite Effektschicht umfasst. Die erste Effektschicht enthält durch ein äußeres Magnetfeld reversibel ausrichtbare Effektpigmente, während die zweite Effektschicht eine optisch variable Schicht darstellt, die auf und/oder neben der ersten Effektschicht angeordnet ist.

Die Druckschrift EP 3 098 086 A1 befasst sich mit einem piezochromen Sicherheitselement mit zumindest einem Merkmalsbereich, der ein Elastomer und eine Vielzahl magnetisch ausrichtbarer Partikel aufweist. Die Partikel sind in dem Elastomer zur Ausbildung eines photonischen Kristalls magnetisch in Form eines regelmäßigen Gitters angeordnet. Ohne äußere Krafteinwirkung zeigt der Merkmalsbereich ein erstes visuelles, bei Beaufschlagung von Zug- oder Druckkräften aufgrund einer Änderung der Gitterabstände ein zweites visuelles Erscheinungsbild, das gegenüber dem ersten visuellen Erscheinungsbild eine wahrnehmbare Farbtonänderung aufweist.

Aus der Druckschrift DE 10 2007 058 601 A1 sind Sicherheitspigmente mit einem intrinsischem verdeckten und/oder forensischen Sicherheitsmerkmal bekannt.

Davon ausgehend liegt der Erfindung die Aufgabe zugrunde, ein Sicherheitselement der eingangs genannten Art mit hohem Fälschungsschutz anzugeben.

Diese Aufgabe wird durch die Merkmale der unabhängigen Ansprüche gelöst. Weiterbildungen der Erfindung sind Gegenstand der abhängigen Ansprüche.

Die Erfindung stellt ein in Anspruch 1 definiertes Sicherheitselement zur Absicherung von Sicherheitspapieren, Wertdokumenten und anderen Datenträgern bereit.

Die von dem Lumineszenzmerkmal emittierte Lumineszenzstrahlung liegt vorzugsweise im sichtbaren Spektralbereich, kann aber grundsätzlich auch zumindest teilweise im infraroten Spektralbereich liegen. Die Lumineszenz kann einfarbig, aber insbesondere auch mehrfarbig sein.

In einer vorteilhaften Erfindungsvariante enthalten die Effektpigmente bereits das genannte Lumineszenzmaterial, beispielsweise in Form einer Lumineszenzschicht. Das Lumineszenzmaterial kann aber in einer anderen vorteilhaften Erfindungsvariante auch in einer separaten Schicht, beispielsweise einer Untergrundschicht vorliegen.

Wie nachfolgend genauer erläutert, entsteht die Beleuchtungsrichtungsselektivität des Sicherheitselements durch die Ausrichtung der Effektpigmente in Form der Lumineszenzmotive. Insbesondere ergibt sich durch die unterschiedliche relative Orientierung von Beleuchtungsrichtung und Plättchenebene der Effektpigmente eine unterschiedlich starke Anregung der Lumineszenz oder eine unterschiedlich starke UV-Absorption, so dass sich abhängig von der Einfallsrichtung der Anregungsstrahlung unterschiedliche Lumineszenzbilder erzeugen lassen.

Die plättchenförmigen Effektpigmente weisen mit Vorteil ein Aspektverhältnis auf, das mehr als 5:1, bevorzugt mehr als 10:1 beträgt und besonders bevorzugt zwischen 20:1 und 400:1 liegt. Als Aspektverhältnis der plättchenförmigen Effektpigmente wird dabei das Verhältnis von Kantenlänge zu Dicke der Plättchen bezeichnet. Bei großem Aspektverhältnis, insbesondere von 5:1 oder mehr, ergeben sich durch eine unterschiedliche Ausrichtung große Unterschiede in der Auftrefffläche, die die Pigmente der einfallenden Strahlung bieten, und damit große Unterschiede in der angeregten Lumineszenz oder der UV-Absorption.

In einer vorteilhaften Erfindungsvariante sind die Effektpigmente magnetisch ausrichtbar und enthalten eine Seele mit einem magnetischen Material. Die Seele umfasst insbesondere ein Trägersubstrat und eine auf dem Trägersubstrat vorliegende magnetische Schicht. Alternativ kann auch das Trägersubstrat selbst bereits magnetisch sein. Das magnetische Material umfasst mit Vorteil Magnetit (Fe₃O₄), Carbonyleisen und/oder ein magnetisierbares Polymer.

Mit Vorteil ist das magnetische Material auf zumindest einer der Hauptflächen des Effektpigments, vorzugsweise zumindest auf beiden Hauptflächen mit einer deckenden Beschichtung, insbesondere einer weißen oder farbigen deckenden Beschichtung versehen. Die deckende Beschichtung kann, muss aber nicht zusätzlich die schmalen Seitenkanten des Effektpigments beschichten.

In einer anderen, ebenfalls vorteilhaften Erfindungsvariante sind die Effektpigmente unmagnetisch und enthalten einen plättchenförmigen Kern. Mit Vorteil ist der plättchenformige Kern zumindest auf einer seiner Hauptflächen, vorzugsweise zumindest auf beiden Hauptflächen mit einer deckenden Beschichtung, insbesondere einer weißen oder farbigen deckenden Beschichtung versehen. Die deckende Beschichtung kann, muss aber nicht zusätzlich die schmalen Seitenkanten des Effektpigments beschichten.

Die deckende Beschichtung kann insbesondere aus TiO₂ oder einer porösen und damit streuenden bzw. deckenden Polyesterschicht bestehen. Dabei kann die deckende Beschichtung in einem Teilbereich des UV-Spektrums absorbierend sein. Deckende Beschichtungen, z. B. aus TiO₂, können zudem auch für zumindest einen Teilbereich des visuellen (VIS) Spektrums undurchlässig sein.

In einer vorteilhaften Weiterbildung ist die Effektschicht zumindest teilweise über einer Untergrundschicht angeordnet, wobei die visuell sichtbare Farbe der deckenden Beschichtung der Effektpigmente im Wesentlichen der visuell sichtbaren Farbe der Untergrundschicht entspricht.

Nach einer alternativen, ebenfalls vorteilhaften Ausgestaltung weist der plättchenförmige Kern der unmagnetischen Effektpigmente keine deckende Beschichtung auf.

Mit besonderem Vorteil ist vorgesehen, dass die Lumineszenzmotive ohne Beleuchtung mit UV-Anregungsstrahlung nicht sichtbar sind. Dies kann insbesondere durch eine Abstimmung der visuell sichtbaren Farbe der deckenden Beschichtung auf die visuell sichtbare Farbe einer Untergrundschicht oder eines Substrats erreicht werden, auf dem das Sicherheitselement aufgebracht ist. Bei normaler Tages- oder Kunstlichtbeleuchtung ist dann nicht ohne weiteres erkennbar, dass gerade an dieser Stelle überhaupt ein Lumineszenzmerkmal vorliegt.

Bei einer vorteilhaften Ausgestaltung sind die Effektpigmente Lumineszenzpigmente oder Kombi-Pigmente, die selbst das genannte Lumineszenzmaterial bilden.

Alternativ sind die Effektpigmente zwar Lumineszenzpigmente oder Kombi-Pigmente, aber die Effektschicht ist zumindest teilweise über einer Untergrundschicht mit dem genannten Lumineszenzmaterial angeordnet. Gemäß einer vorteilhaften Weiterbildung unterscheidet sich die Lumineszenz der Lumineszenzpigmente oder Kombi-Pigmente von der Lumineszenz der Untergrundschicht in der Anregungswellenlänge, der Emissionswellenlänge, und/oder der Abklingzeit.

Mit Vorteil sieht die Erfindung vor, dass die Effektpigmente Lumineszenzpigmente oder Kombi-Pigmente sind, bei denen ein Lumineszenzmittel auf der deckenden Beschichtung angeordnet ist oder der deckenden Beschichtung beigemischt ist. Im letzteren Fall weist die deckende Beschichtung vorzugsweise eine möglichst geringe UV-Absorption im Bereich der bevorzugten Anregungswellenlänge des Lumineszenzmittels auf.

Weiter kann mit Vorteil vorgesehen sein, dass die Effektpigmente Lumineszenzpigmente oder Kombi-Pigmente sind, die zumindest zwei verschiedene Lumineszenzmittel enthalten, die sich durch die Anregungswellenlänge, die Emissionswellenlänge, und/oder die Abklingzeit unterscheiden.

In einer anderen Ausgestaltung sind die Effektpigmente nichtlumineszierende UV-absorbierende Pigmente und die Effektschicht ist zumindest teilweise über einer Untergrundschicht mit dem genannten Lumineszenzmaterial angeordnet.

In einer weiteren vorteilhaften Erfindungsvariante ist eine weitere Schicht mit einem dritten Lumineszenzmittel zumindest teilweise über der Effektschicht angeordnet, wobei sich vorteilhaft die Lumineszenz des dritten Lumineszenzmittels von der Lumineszenz der Lumineszenzpigmente oder Kombi-Pigmente und/ oder der Lumineszenz der Untergrundschicht durch die Anregungswellenlänge, die Emissionswellenlänge, und/oder die Abklingzeit unterscheidet.

In einer anderen, ebenfalls vorteilhaften Erfindungsvariante kann der Effektschicht ein viertes Lumineszenzmittel beigemischt sein, das die Lumineszenz der Lumineszenzpigmente oder Kombi-Pigmente und/ oder die Lumineszenz der Untergrundschicht ergänzt, so dass sich eine additive Farbmischung von Lumineszenzfarben ergibt. Die Ausrichtung der plättchenförmigen Effektpigmente hat auf die Lumineszenz eines solchen zusätzlichen Lumineszenzmittels keinen oder nur einen vernachlässigbaren Einfluss.

Sind die Effektpigmente Lumineszenzpigmente, so weisen sie insbesondere einen Aufbau mit einem Trägersubstrat, einer optionalen Magnetschicht, einer optionalen deckenden Beschichtung und einer Lumineszenzbeschichtung auf.

Sind die Effektpigmente nichtlumineszierende UV-absorbierende Pigmente, so weisen sie insbesondere einen Aufbau mit einem Trägersubstrat, einer optionalen Magnetschicht, einer optionalen deckenden Beschichtung und einer Beschichtung mit einem im visuellen Spektralbereich transparenten UV-Absorber auf.

Sind die Effektpigmente Kombi-Pigmente, so weisen sie insbesondere einen Aufbau mit einem Trägersubstrat, einer optionalen Magnetschicht, einer deckenden Beschichtung, einer Lumineszenzbeschichtung und einer Beschichtung mit einem im visuellen Spektralbereich transparenten UV-Absorber auf.

Der erste Wellenlängenbereich, in dem die Kombi-Pigmente zur Lumineszenz anregbar sind, umfasst mit Vorteil den zweiten UV-Wellenlängenbereich, in dem die Kombi-Pigmente UV-absorbierend sind. Beispielsweise kann der erste Wellenlängenbereich den gesamten UV-Spektralbereich von 200 nm bis 400 nm umfassen, während der zweite Wellenlängenbereich nur im langwelligen UVA-Bereich oder nur im kurzwelligen UVC-Bereich liegt.

Zur Verbesserung der chemischen und physikalischen Beständigkeiten und/oder der Benetzung der Effektpigmente mit einem Bindemittel können die Effektpigmente mit einer abschließenden, transparenten Beschichtung versehen sein.

Die Effektpigmente können zusätzlich einen visuell nicht erkennbaren IR-Absorber enthalten, wodurch dem Sicherheitselement einerseits ein weiteres Echtheitsmerkmal hinzugefügt wird, und die Effektpigmente andererseits mittels IR-Laser markierbar bzw. ablatierbar gemacht werden.

Das Sicherheitselement enthält vorteilhaft ein Substrat, auf dem das genannte Lumineszenzmaterial und die Effektschicht aufgebracht sind. Dieses Sicherheitselement-Substrat kann auch durch das Substrat eines Datenträgers, beispielsweise eines Wertdokuments, gebildet sein. Das Sicherheitselement-Substrat kann ein selbst nicht lumineszierendes Substrat sein, kann mit Vorteil aber auch ein lumineszierendes Substrat sein, wobei sich vorteilhaft die Lumineszenz des Substrats und zumindest eine Lumineszenz des Lumineszenzmerkmals durch die Anregungswellenlänge, die Emissionswellenlänge, und/oder die Abklingzeit unterscheiden.

Das Sicherheitselement-Substrat kann eine Folie, insbesondere ein Faden, Streifen, Patch, oder ein Foliensubstrat einer Polymerbanknote auf Basis von BOPP oder PET sein, es kann aber auch ein papierbasiertes Substrat auf Basis von Zellulose-Zellstoff, ein Hybridsubstrat mit einer Papierseele und Folienkaschierung, oder einer Polymerseele und einer äußeren Papierschicht sein. Auch ein beschichtetes Substrat, insbesondere ein lackiertes oder vorbeschichtetes Substrat kommt in Frage, ebenso ein kunststoff- und/oder papier- bzw. karton- basierter Kartenkörper.

Die Erfindung enthält auch einen Datenträger mit einem Sicherheitselement der beschriebenen Art. Das Sicherheitselement kann dabei insbesondere in einem Fensterbereich des Datenträgers angeordnet sein, beispielsweise über einer Öffnung oder einem transparenten oder transluzenten Teilbereich des Datenträgers. In diesem Fall kann die beschriebene Beleuchtungsrichtungsselektivität des Sicherheitselements auf beiden Seiten des Datenträgers beobachtet werden, sofern das Sicherheitselement nicht ein die UV-Anregungsstrahlung absorbierendes Substrat aufweist oder der Fensterbereich UV-absorbierend ausgebildet ist.

Die Erfindung enthält weiter ein in Anspruch 18 definiertes Verfahren zum Herstellen eines Sicherheitselements der beschriebenen Art.

Lumineszenzpigmente können insbesondere auf einem Glimmer oder einem synthetischen Glimmer, welcher mit einem Magnetit beschichtet wird, basieren. Anschließend wird der Magnetit-beschichtete Glimmer in einem Sol-Gel-Prozess mit Titandioxid und abschließend in einem Tauchbad mit einem anorganischen oder organischen Lumineszenzstoff beschichtet.

Anorganische Lumineszenzstoffe bzw. -pigmente werden beispielsweise in einer lösemittelbasierten Bindemittel-Matrix dispergiert. Anschließend werden die Trägersubstrate, wie z. B. der Magnetit-beschichtete Glimmer, zugemischt. Während des Mischens wird schließlich das Lösemittel unter Vakuum abgezogen. Nach einer Herstellungsvariante werden die beschichteten Trägersubstrate versprüht und unter Vakuum getrocknet.

Die Trägersubstrate können auch mit einer Annahmeschicht versehen werden, die beispielsweise aus Schichtsilikaten besteht. Die so beschichteten Trägersubstrate werden dann im nächsten Schritt mit einem in einem geeigneten Lösemittel gelösten Lumineszenzfarbstoff vermischt. Das Lösemittel wird anschließend unter Vakuum abgezogen.

Die Teilchengröße der Pigmente entspricht in diesen Fällen im Wesentlichen der Teilchengröße des anorganischen Trägers. Diese Teilchengröße kann abschließend noch über einen Mahlprozess, beispielsweise mit Hilfe einer Luftstrahlmühle, reduziert werden.

Alternativ können auf einen Folienträger symmetrisch Schichtfolgen aufgebracht werden, die dem Schichtaufbau der gewünschten Pigmente entsprechen. Anschließend wird die Beschichtung von der Folie getrennt, indem diese beispielsweise über einen steilen Winkel abgeführt wird. Durch die Sprödigkeit der aufgebrachten Schichtfolgen bilden sich Pigmentflocken, deren Größe durch einen nachfolgenden Mahlschritt, beispielsweise mit Hilfe einer Luftstrahlmühle, nach Wunsch noch reduziert werden kann. Besonders bevorzugt wird zur Optimierung der Teilchengrößenverteilung der Folienträger vorab mittels Prägeverfahren oder durch einen Aufdruck mit einer Gitterstruktur versehen, um die Beschichtung im Bereich des Gitters zu verjüngen und dadurch Sollbruchstellen zu schaffen.

Die Applikation der Schichten kann mittels Druckverfahren oder einem klassischen Beschichtungssystem, beispielsweise Rollcoater, Bladecoater, Schlitzdüsenauftrag oder auch Vorhangverfahren erfolgen. Bei einer weiteren Herstellungsvariante wird zumindest die magnetisierbare Beschichtung mittels eines PVD-Verfahrens aufgebracht.

Sollen die Pigmente nur mechanisch ausrichtbar sein, wird bei der Herstellung der Pigmente einfach die oben genannte magnetische Schicht weggelassen.

Zur Ausrichtung magnetischer Effektpigmente werden die Effektpigmente einem Bindemittel, insbesondere einem UV-trocknenden Bindemittel beigemischt, um eine Druckfarbe, insbesondere eine Flexo- oder Siebdruckfarbe zu formulieren. Diese Druckfarbe wird dann in der gewünschten Form auf ein Substrat oder eine Untergrundschicht aufgedruckt, um die Effektschicht zu bilden. Unmittelbar nach dem Aufdrucken sind die plättchenförmigen Effektpigmente dabei typischerweise mit ihrer Hauptfläche im Wesentlichen parallel zur Substratoberfläche orientiert.

Um eine bereichsweise abweichende Orientierung der Effektpigmente zu erzeugen, wird im noch feuchten Zustand des Bindemittels ein externes Magnetfeld angelegt, das die magnetischen Effektpigmente in Form der gewünschten Lumineszenzmotive ausrichtet. In diesem Zustand wird das Bindemittel der Druckfarbe dann getrocknet, beispielsweise durch UV-Beaufschlagung, um die Ausrichtung der Effektpigmente dauerhaft zu fixieren.

In besonders vorteilhafter Weise wird das Bindemittel möglichst schnell nach der Orientierung der Effektpigmente an- oder ausgehärtet. Ein Anhärten kann beispielsweise mit einem UV-LED-Trockner erfolgen. Dieser hat den Vorteil, dass er aufgrund seiner kompakten Bauform in unmittelbarer Nähe zum Ausrichtungsmodul eingesetzt werden kann.

In einer vorteilhaften Variante wird das Substrat vor dem Aufbringen der Effektschicht mit einer Untergrundschicht, insbesondere mit einer Farbe, einem Lack oder einem Transferelement versehen. Dadurch lässt sich unter anderem ein Wegschlagen des Bindemittels in das Substrat verhindern. Zudem wird eine durch Kapillarkräfte bedingte Um- oder Rückorientierung der Effektpigmente verhindert bzw. zumindest reduziert.

Bei unmagnetischen Effektpigmenten kann eine mechanische Ausrichtung mit Hilfe einer erhabenen Druckform, beispielsweise einer Hochdruck- oder Flexodruckform erfolgen, wobei die Erhebungen der Druckform in Form der gewünschten Lumineszenzmotive gestaltet sind. Das Eindrücken der Erhebungen der Druckform in die noch nicht gehärtete Effektschicht verdrängt die unmittelbar neben den Erhebungen liegenden Effektpigmente und bringt sie in eine aufrechte, oder sogar im Wesentlichen senkrechte Orientierung. Nach dem Entfernen der Druckform wird das Bindemittel der Druckfarbe vor der Rückorientierung der Effektpigmente gehärtet und die Orientierung der Effektpigmente dadurch dauerhaft fixiert.

Die Prüfung des Lumineszenzmerkmals kann beispielsweise mit einer UV-Handlampe, insbesondere einer fokussierten UV-Handlampe an einer Verkaufsstelle (Point of Sale) erfolgen. Je nach Stellung der Handlampe zeigen sich visuell unterschiedliche Lumineszenzmotive. Die Prüfung kann allerdings auch maschinell mit Hilfe eines Sensors erfolgen. Beispielsweise kann das Lumineszenzmerkmal mit einer UV-Lichtquelle aus mindestens zwei Richtungen wechselseitig angeregt und das erzeugte Lumineszenzbild synchronisiert mittels CCD-Chip oder einer Zeilenkamera aufgenommen werden, so dass zwei verschiedene Bilddateien entstehen. Alternativ kann jeweils ein Bild in zwei verschiedenen Stationen mit unterschiedlicher relativer Anordnung von UV-Lichtquelle und Kamera aufgenommen werden.

Es versteht sich, dass das beschriebene Lumineszenzmerkmal mit anderen Sicherheitselementen kombiniert werden kann, vorzugsweise mit Sicherheitselementen, die ebenfalls einen optischen Effekt aufweisen, der besonders vorteilhaft mit dem visuellen Eindruck des Lumineszenzmerkmals korrespondiert.

Weitere Ausführungsbeispiele sowie Vorteile der Erfindung werden nachfolgend anhand der Figuren erläutert, bei deren Darstellung auf eine maßstabs- und proportionsgetreue Wiedergabe verzichtet wurde, um die Anschaulichkeit zu erhöhen.

Es zeigen:
- Fig. 1: eine schematische Darstellung einer Banknote mit einem erfindungsgemäßen Sicherheitselement in Form eines beleuchtungsrichtungsselektiven Lumineszenzmerkmals,
- Fig. 2: in (a) das erste Lumineszenzmotiv des Lumineszenzmerkmals der Fig. 1, das bei schräger Beleuchtung mit einer UV-Lampe sichtbar wird, und in (b) das zweite Lumineszenzmotiv des Lumineszenzmerkmals, das bei senkrechter Beleuchtung mit der UV-Lampe in Erscheinung tritt,
- Fig. 3: einen Querschnitt durch die Banknote der Fig. 1 entlang der Linie III-III im Bereich des Sicherheitselements,
- Fig. 4: den Aufbau der plättchenförmigen Lumineszenzpigmente des Lumineszenzmerkmals,
- Fig. 5: unmagnetische Lumineszenzpigmente für eine alternative Ausgestaltung des Lumineszenzmerkmals,
- Fig. 6: schematisch die mechanische Ausrichtung unmagnetischer Lumineszenzpigmente,
- Fig. 7: eine Abwandlung des Ausführungsbeispiels der Fig. 2, bei dem die Lumineszenzpigmente in einem Bereich senkrecht ausgerichtet wurden, der in Form des Schriftzugs "Euro" gestaltet ist,
- Fig. 8: ein Sicherheitselement nach einem weiteren Ausführungsbeispiel der Erfindung, bei dem die Orientierung der Lumineszenzpigmente praktisch kontinuierlich von einer waagrechten in eine senkrechte Orientierung übergeht, wobei (a) das Sicherheitselement im Querschnitt und (b) das Erscheinungsbild des Sicherheitselements bei schräger Beleuchtung zeigt,
- Fig. 9: in (a) und (b) zwei Ausgestaltungen von nichtlumineszierenden UV-absorbierenden Effektpigmenten,
- Fig. 10: für ein Ausführungsbeispiel mit nichtlumineszierenden UV-absorbierenden Pigmenten in (a) das bei schräger Beleuchtung erkennbare erste Lumineszenzmotiv und in (b) das bei senkrechter Beleuchtung sichtbare zweite Lumineszenzmotiv, und
- Fig. 11: ein Kombi-Pigment, das Lumineszenzeigenschaften und UV-absorbierende Eigenschaften kombiniert.

Die Erfindung wird nun am Beispiel der Absicherung von Banknoten und anderen Wertdokumenten erläutert. Figur 1 zeigt dazu eine schematische Darstellung einer Banknote 10 mit einem erfindungsgemäßen Sicherheitselement 14 in Form eines beleuchtungsrichtungsselektiven Lumineszenzmerkmals 16. Während das Lumineszenzmerkmal 16 bei normaler Tages- oder Kunstlichtbeleuchtung nicht sichtbar ist, zeigt es bei Anregung durch UV-Strahlung, beispielsweise der UV-Lampe einer Verkaufsstelle, ein durch gestrichelte Linien angedeutetes farbiges Lumineszenzmotiv. Als Besonderheit werden dabei bei einer Anregung aus unterschiedlichen Beleuchtungsrichtungen unterschiedliche farbige Lumineszenzmotive sichtbar.

Konkret zeigt das Lumineszenzmerkmal 16 beispielsweise bei schräger Beleuchtung mit einer UV-Lampe das in Fig. 2(a) dargestellte erste Lumineszenzmotiv 20, das eine gelb lumineszierende Ellipse 22 vor einem grün lumineszierenden Hintergrund 24 aufweist. Bei senkrechter Beleuchtung mit der UV-Lampe verändert sich das Lumineszenzmotiv und das Lumineszenzmerkmal 16 zeigt nun das in Fig. 2(b) dargestellte zweite Lumineszenzmotiv 30, bei dem nur noch die beiden Seitenstücke 26 der Ellipse 22 gelb lumineszieren, während der zentrale Bereich 28 wie auch der Hintergrund 24 grün lumineszieren.

Bei normaler Tages- oder Kunstlichtbeleuchtung erscheint das Lumineszenzmerkmal 16 gleichförmig weiß und hebt sich von dem ebenfalls weißen Banknotenpapier 12 der Banknote somit nicht ab. Insbesondere ist ohne UV-Beleuchtung weder das erste noch das zweite Lumineszenzmotiv 20, 30 sichtbar, da kein Farb- oder Helligkeitskontrast zwischen den Seitenstücken 26 der Ellipse, dem zentralen Bereich 28 der Ellipse und dem Hintergrund 24 besteht. Die Unsichtbarkeit des Lumineszenzmerkmals bei normaler Beleuchtung ist in Fig. 1 durch die gestrichelten Linien der Ellipse 22 angedeutet. Da das Lumineszenzmerkmal 16 mit seinem weißen Erscheinungsbild auf das ebenfalls weiße Banknotenpapier 12 abgestimmt ist, ist ohne UV-Beleuchtung nicht ohne weiteres erkennbar, dass gerade an dieser Stelle der Banknote 10 ein Sicherheitselement 14 vorliegt.

Der Aufbau des Sicherheitselements 14 und die prinzipielle Funktionsweise der erfindungsgemäßen Sicherheitselemente werden nun mit Bezug auf Fig. 3 näher erläutert, welche einen Querschnitt durch die Banknote 10 der Fig. 1 entlang der Linie III-III zeigt.

Wie in Fig. 3 dargestellt, ist auf das Banknotenpapier 12 im Bereich des Sicherheitselements 14 eine Untergrundschicht 40 mit einem grün lumineszierenden Lumineszenzmittel aufgedruckt. Die Untergrundschicht 40 bildet den Hintergrund 24 der ersten und zweiten Lumineszenzmotive 20, 30. Auf die Untergrundschicht 40 ist eine Effektschicht 42 aufgebracht, die in einem Bindemittel 44 eine Vielzahl von unterschiedlich ausgerichteten plättchenförmigen Lumineszenzpigmenten 50 enthält.

Der Aufbau der Lumineszenzpigmente 50 ist in Fig. 4 genauer dargestellt. Die Lumineszenzpigmente 50 enthalten als Kern ein Trägersubstrat 52 aus Glimmer. Das Trägersubstrat 52 ist im Ausführungsbeispiel der Fig. 4 vollumschließend mit einer magnetischen Schicht, konkret einer Magnetitschicht 54 versehen, die eine magnetische Ausrichtung der Lumineszenzpigmente in einem externen Magnetfeld ermöglicht. Die Magnetitschicht 54 ist ebenfalls vollumschließend von einer deckenden weißen Beschichtung 56 aus Titandioxid umgeben, die das weiße Erscheinungsbild der Lumineszenzpigmente 50 bei normaler Beleuchtung sicherstellt. Die gewünschten Lumineszenzeigenschaften werden den Pigmenten 50 durch eine die weiße Beschichtung umschließende Lumineszenzbeschichtung 58 verliehen, welche im Ausführungsbeispiel ein rot lumineszierendes Lumineszenzmittel enthält.

Die Lumineszenzpigmente 50 sind dabei plättchenförmig mit einem großen Aspektverhältnis, also einem großen Verhältnis von Kantenlänge zu Dicke ausgebildet. Im Ausführungsbeispiel der Fig. 4 weisen die Lumineszenzpigmente 50 beispielsweise eine Kantenlänge 1 = 15 µm und eine Dicke d = 0,5 µm auf, zeigen also ein Aspektverhältnis von AV = 1/d = 30:1. Durch das große Aspektverhältnis sind die Lumineszenzpigmente stark asymmetrisch und werden daher je nach Ausrichtung unterschiedlich stark zur Lumineszenz angeregt, wie weiter unten genauer erläutert.

Zur Erzeugung der Effektschicht 42 wurden die Lumineszenzpigmente 50 einem UV-trocknenden Bindemittel 44 beigemischt, um eine Flexo- oder Siebdruckfarbe zu formulieren. Diese Druckfarbe wurde dann in Form der Ellipse 22 auf die Untergrundschicht 40 aufgedruckt. Unmittelbar nach dem Aufdrucken sind die plättchenförmigen Lumineszenzpigmente 50 mit ihrer Hauptfläche üblicherweise im Wesentlichen parallel zur Substratoberfläche orientiert. Um eine bereichsweise davon abweichende Orientierung der Lumineszenzpigmente 50 zu erzeugen, wurde im noch ungehärteten Zustand des Bindemittels 44 ein externes Magnetfeld angelegt, das die magnetischen Lumineszenzpigmente 50 im zentralen Bereich 28 der Ellipse im Wesentlichen senkrecht zur Substratoberfläche ausrichtet. In diesem Zustand wurde das Bindemittel 44 der Druckfarbe durch UV-Beaufschlagung getrocknet und die erzeugte Ausrichtung der Lumineszenzpigmente 50 (Fig. 3) dadurch dauerhaft fixiert.

Die unterschiedliche Ausrichtung der Lumineszenzpigmente 50 führt bei der Echtheitsprüfung der Banknote 10 mit einer UV-Handlampe 70 je nach der Beleuchtungsrichtung zu deutlich verschiedenen Lumineszenzbildern 20, 30 (Fig. 2(a), (b)).

Bei UV-Beleuchtung aus einem schrägen Winkel (Beleuchtungsrichtung 70A in Fig. 3) werden die Lumineszenzpigmente 50 alle im Wesentlichen gleich stark zur Lumineszenz angeregt und das Lumineszenzmerkmal 16 zeigt somit im Bereich der Ellipse 22 eine gleichmäßige gelbe Lumineszenz, die sich aus der additiven Farbmischung der grünen Lumineszenz der Untergrundschicht 40 und der roten Lumineszenz der Lumineszenzpigmente 50 ergibt. So wird in den Teilbereichen der Ellipse 22, in denen sich die plättchenförmigen Lumineszenzpigmente 50 überlagern, das rot lumineszierende Lumineszenzmittel angeregt, während in den Teilbereichen bzw. Zwischenräumen, in denen die Lumineszenzpigmente sich nicht überdecken, im Wesentlichen die grün lumineszierende Untergrundschicht 40 angeregt wird.

Bei einer im Wesentlichen senkrechten UV-Beleuchtung (Beleuchtungsrichtung 70B in Fig. 3) bieten die senkrecht ausgerichteten Lumineszenzpigmente 50 des zentralen Bereichs 28 der Anregungsstrahlung nur eine stark reduzierte Auftrefffläche und werden daher kaum angeregt. Die Lumineszenz des zentralen Bereiches 28 ist daher von der Lumineszenz der Untergrundschicht 40 dominiert und erscheint somit im Wesentlichen grün. Der außerhalb der Effektschicht 42 liegende Bereich der Untergrundschicht 40 erscheint unabhängig von der Beleuchtungsrichtung 70A, 70B mit grüner Lumineszenz und stellt einen gleichmäßigen Hintergrund für das sich verändernde Erscheinungsbild der Ellipse 22 dar.

Die beiden Lumineszenzbilder 20, 30 sind für einen Nutzer leicht als unterschiedlich erkennbar und prüfbar, so dass das Lumineszenzmerkmal 16 eine hohe Sicherheit gegen eine einfache Nachstellung mit fluoreszierenden Tinten bietet.

Im Ausführungsbeispiel der Fig. 4 sind die Beschichtungen 54, 56, 58 jeweils vollumschließend dargestellt. Je nach Herstellungsverfahren der Pigmente 50 können die Beschichtungen im Bereich der Seitenkanten auch nur teilweise vorliegen oder ganz fehlen, beispielsweise bei einem Vermahlen der Pigmente in einer Luftstrahlmühle.

Zur Verbesserung der chemischen und physikalischen Beständigkeiten und/oder der Benetzung der Pigmente 50 mit dem Bindemittel 44 können die Pigmente 50 optional eine weitere transparente Beschichtung 60 aufweisen.

In einer alternativen Ausgestaltung können die Lumineszenzpigmente auch unmagnetisch sein, wie in Fig. 5 dargestellt. In dieser Ausgestaltung fehlt verglichen mit dem Ausführungsbeispiel der Fig. 4 die magnetische Schicht 54. Die unmagnetischen Lumineszenzpigmente 80 enthalten ein Trägersubstrat 52 aus Glimmer, das mit einer deckenden weißen Beschichtung 56 aus Titandioxid, einer Lumineszenzbeschichtung 58 und einer optionalen weiteren transparenten Beschichtung versehen ist.

In einer alternativen, hier nicht dargestellten Ausgestaltung kann die deckende Beschichtung 56 der unmagnetischen Lumineszenzpigmente 80 auch fehlen, wie etwa bei Ausgestaltungen, bei denen das Trägersubstrat transparent oder transluzent und bevorzugt farblos ist.

Die unmagnetischen Lumineszenzpigmente 80 können mechanisch in Form der gewünschten Lumineszenzmotive ausgerichtet werden, wie schematisch in Fig. 6 gezeigt. Dazu werden die Lumineszenzpigmente 80 zunächst einem UV-trocknenden Bindemittel beigemischt, um eine Flexo- oder Siebdruckfarbe zu formulieren. Diese Druckfarbe wird dann in der gewünschten Form auf die Untergrundschicht 40 aufgedruckt, um die Effektschicht 42 zu bilden. Unmittelbar nach dem Aufdrucken sind die plättchenförmigen Lumineszenzpigmente 80 im Wesentlichen parallel zur Substratoberfläche orientiert. Zur Ausrichtung wird in diesem Fall eine erhabene Druckform 82, beispielsweise eine Hochdruck- oder Flexodruckform, genutzt, deren Erhebungen 84 in einer gewünschten Motivform gestaltet sind. Durch das Eindrücken der Druckform 82 in die noch nicht gehärtete Effektschicht 42 werden die unmittelbar neben den Erhebungen 84 liegenden Lumineszenzpigmente 80 mechanisch verdrängt und dadurch in eine aufrechte Orientierung gebracht. Vor der Rückorientierung der Lumineszenzpigmente 80 wird die Druckfarbe mit den Lumineszenzpigmenten gehärtet und die Orientierung der Pigmente 80 dadurch dauerhaft fixiert.

Mit den beschriebenen Ausrichtungsverfahren können auch komplexe Motive erzeugt werden. Beispielsweise kann die magnetische oder mechanische Ausrichtung der Lumineszenzpigmente 50, 80 in Form von Zeichen oder Codierungen erfolgen. Bei einer magnetischen Ausrichtung kann hierzu beispielsweise eine geeignete strukturierte Maske verwendet werden, die das die Pigmente ausrichtende Magnetfeld nur in bestimmten Bereichen durchlässt. Bei einer mechanischen Ausrichtung kann eine Druckform 82 mit geeignet gestalteten Erhebungen 84 eingesetzt werden, wobei im Fall größerer auszurichtender Flächen vorteilhaft eine Mehrzahl eng benachbarter punkt- oder linienförmiger Erhebungen eingesetzt wird, um die gewünschte Aufrichtung der plättchenförmigen Pigmente über einen größeren Flächenbereich sicherzustellen.

Figur 7 zeigt eine Abwandlung des Ausführungsbeispiels der Fig. 2, bei dem die Lumineszenzpigmente 50, 80 in einem Bereich 25 senkrecht ausgerichtet sind, der in Form des Schriftzugs "Euro" gestaltet ist. Bei schräger Beleuchtung mit einer UV-Lichtquelle werden im Wesentlichen alle Lumineszenzpigmente 50, 80 unabhängig von ihrer Orientierung zur Lumineszenz angeregt, so dass als erstes Lumineszenzmotiv 20 wieder die gelbe lumineszierende Ellipse 22 der Fig. 2(a) vor einem grün lumineszierenden Hintergrund 24 in Erscheinung tritt. Bei senkrechter Beleuchtung werden dagegen die Lumineszenzpigmente des Bereichs 25 aufgrund ihrer senkrechten Orientierung praktisch nicht angeregt, so dass dieser Bereich wie der Hintergrund grün luminesziert. Es ergibt sich das in Fig. 7 dargestellte zweite Lumineszenzmotiv 30, das einen grün lumineszierenden Schriftzug "Euro" innerhalb einer gelben lumineszierenden Ellipse 22 zeigt.

Bewegt der Nutzer die UV-Handlampe aus einer schrägen Beleuchtungsstellung, wie etwa der Stellung 70A in Fig. 3, in eine senkrechte Beleuchtungsstellung, wie der Stellung 70B in Fig. 3, scheint der Schriftzug "Euro" aus dem Nichts zu erscheinen (Wechsel von dem Lumineszenzmotiv 20 der Fig. 2(a) zu dem Lumineszenzmotiv 30 der Fig. 7) und beim weiteren Bewegen zurück in eine schräge Beleuchtungsrichtung wieder zu verschwinden (Wechsel von dem Lumineszenzmotiv 30 der Fig. 7 zu dem Lumineszenzmotiv 20 der Fig. 2(a)).

Bei realen Gestaltungen sind die Bereiche unterschiedlicher Ausrichtung der Lumineszenzpigmente 50, 80, wie etwa die Bereiche 26 und 28 der Fig. 3, in der Regel nicht scharfkantig voneinander getrennt, sondern weisen einen fließenden, weichgezeichneten bzw. unscharfen Übergang auf. Der Übergangsbereich zwischen den Bereichen unterschiedlicher Ausrichtung weist insbesondere eine Breite zwischen 20 µm und 5000 µm auf. Die Größe des Übergangsbereichs hängt insbesondere von dem Verfahren ab, das zur Ausrichtung der Pigmente eingesetzt wird (mechanisch durch Verprägung im nicht gehärteten Zustand der Druckfarbe oder durch magnetische Orientierung der Pigmente), von der Substratglätte, der Substratbenetzung, der Saugfähigkeit der Substrate und der Zeitverzögerung zwischen Orientierung und Fixierung der Pigmente in der Druckfarbenmatrix oder dem Bindemittel.

In einer Weiterbildung kann die Orientierung der Lumineszenzpigmente 50 auch praktisch kontinuierlich von einer waagrechten in eine senkrechte Orientierung übergehen, wie in dem Lumineszenzmerkmal 90 der Fig. 8(a) gezeigt. Das Lumineszenzmerkmal 90 ist bis auf die besondere Ausrichtung der Lumineszenzpigmente 50 wie das Lumineszenzmerkmal 16 der Fig. 3 ausgebildet. Die gezeigte kontinuierliche veränderte Ausrichtung kann beispielsweise mit einem zylindrischen Magneten erzeugt werden, der unterhalb des Banknotenpapiers 12 mit seiner Längsachse parallel zur Oberfläche des Banknotenpapiers angeordnet ist.

Bei einer solchen Ausrichtung der Lumineszenzpigmente 50 gibt es praktisch für jede Beleuchtungsstellung 92 der UV-Handlampe 70 einen zugehörigen Bereich 94 der Effektschicht, in dem die plättchenförmigen Lumineszenzpigmente 50 mit ihrer Plättchenebene im Wesentlichen parallel zur Beleuchtungsrichtung ausrichtet sind. In diesem Bereich werden die Lumineszenzpigmente 50 daher bei Beleuchtung kaum angeregt, so dass dort die grüne Lumineszenz der Untergrundschicht 40 dominiert. Im Ergebnis sieht der Betrachter einen schmalen, grün lumineszierenden Streifen 96 innerhalb der magentafarben lumineszierenden Ellipse 22, wie in Fig. 8(b) gezeigt. Wird die UV-Handlampe 70 in Richtung 93 über das Lumineszenzmerkmal 90 bewegt, so bewegt sich der grün lumineszierende Streifen 96 entsprechend in Richtung 97 entlang der Ellipse 22 nach rechts, da sich der Bereich 94 mit den parallel zur Beleuchtungsrichtung orientierten Pigmenten 50 in der Darstellung der Fig. 8(a) kontinuierlich nach rechts verschiebt.

Je nach der konkreten Ausrichtung der Lumineszenzpigmente 50 können natürlich auch andere Bewegungseffekte erzeugt werden. Beispielsweise kann durch Ausrichtung mit einem oberhalb des Banknotenpapiers 12 angeordneten zylindrischen Magneten ein in Fig. 8(b) entgegengesetzt laufender Streifen 96 erzeugt werden. Durch Ausrichtung mit kugelförmigen Magneten lassen sich ringförmige bewegte Lumineszenzmuster erzeugen, die zudem oft einen dreidimensionalen Bildeindruck vermitteln. Allen diesen visuellen Effekten ist gemein, dass sie für einen Nutzer leicht zu erfassen und zu prüfen, für einen potentiellen Fälscher aber sehr schwer nachzustellen sind, da solche visuelle Effekte mit den herkömmlich erhältlichen fluoreszierenden Tinten nicht erzeugt werden können.

Bei den Ausgestaltungen, bei denen die plättchenförmigen Lumineszenzpigmente 50, 80 auf einer Untergrundschicht 40 mit einem Lumineszenzmittel aufgebracht sind, kann sich insbesondere die Emissionsfarbe des Lumineszenzmittels der Untergrundschicht 40 von der Emissionsfarbe der Lumineszenzpigmente 50, 80 unterscheiden. Mit Bezug auf Fig. 3 zeigt sich dann bei einer im Wesentlichen senkrechten UV-Anregung 70B in den Bereichen 26 eine Lumineszenzfarbe, die überwiegend der Lumineszenzfarbe der Lumineszenzpigmente 50 entspricht, da diese deutlich stärker als das Lumineszenzmittel der Untergrundschicht 40 angeregt werden. Der Bereich 28 zeigt dagegen überwiegend die Lumineszenzfarbe der Untergrundschicht 40, da die Lumineszenzpigmente in diesem Bereich deutlich schwächer mittels UV-Strahlung angeregt werden.

Da es sich bei den Lumineszenzfarben um selbstleuchtende Farben handelt, sind für sie die Gesetze der additiven Farbmischung anwendbar, so dass sich insbesondere eine grüne, eine blaue und eine rote Lumineszenzfarbe zu einem Lumineszenzweiß addieren, wenn die Anteile der Einzelfarben aufeinander entsprechend abgestimmt sind.

In Übergangsbereichen zwischen den Bereichen 26 und 28 kann sich auch ein Gleichgewicht der beteiligten Lumineszenzfarben einstellen, so dass sich in diesen Bereichen beispielsweise eine grüne und eine rote Lumineszenzfarbe zu einer gelb lumineszierenden Mischfarbe addiert. Der Bereich 26 zeigt dann beispielweise eine rote Lumineszenz, der Bereich 28 eine grüne Lumineszenz und der dazwischenliegende Übergangsbereich eine gelbe Lumineszenz, so dass der Übergangsbereich wie eine andersfarbige Corona für den Bereich 26 oder 28 wirkt.

In anderen Gestaltungen kann auf die Untergrundschicht 40 auch verzichtet, oder die Untergrundschicht nicht-lumineszierend ausgebildet werden. Auch in diesen Fällen zeigt das Lumineszenzmerkmal eine unterschiedliche Intensitätsverteilung und/ oder Farbigkeit der Lumineszenz. Mit Bezug auf Fig. 3 zeigen beispielsweise die Bereiche 26 beim Verzicht auf eine lumineszierende Untergrundschicht 40 nach einer im Wesentlichen senkrechten UV-Anregung 70B eine deutliche höhere Lumineszenzstärke als der Bereich 28, da im Bereich 28 praktisch nur die Kantenflächen der Pigmente zum Leuchten angeregt werden und die Lumineszenz daher gegenüber den Bereichen 26 stark unterdrückt ist.

Ist die Untergrundschicht 40 farbig, aber nicht-lumineszierend ausgebildet, so finden in den Bereichen 26 (Fig. 3) folgende Wechselwirkungen statt, die zu einem Gesamtfarbeindruck beitragen:
1) Die Lumineszenzpigmente 50 werden durch die einfallende UV-Strahlung angeregt und die emittierte Lumineszenzstrahlung wird direkt zur Anregungsseite zurückgeworfen.
2) Die Lumineszenzpigmente 50 werden durch die einfallende UV-Strahlung angeregt, ein Teil der Lumineszenzstrahlung wird zur farbigen Untergrundschicht 40 hin emittiert, durch die Untergrundschicht 40 gefiltert und schließlich vom Substrat 12 zur Anregungsseite zurückreflektiert.
3) Ein Teil der einfallenden UV-Strahlung wird von der farbigen Untergrundschicht 40 transmittiert, von dem Substrat 12 zur Anregungsseite hin reflektiert und die Lumineszenzpigmente 50 werden durch diese reflektierte UV-Strahlung zur Lumineszenz angeregt. Ist die Untergrundschicht 40 farbig und zugleich UV-absorbierend ausgebildet, so fällt dieser Beitrag zur Gesamtlumineszenz weg und die Leuchtintensität ist im Bereich 26 entsprechend geringer.

Bei den bisher beschriebenen Gestaltungen enthält die Effektschicht des Lumineszenzmerkmals stets Lumineszenzpigmente 50, 80, die nach Anregung in einer oder mehreren Farben lumineszieren. Diese Lumineszenz kann durch die Lumineszenz einer unter der Effektschicht angeordneten Untergrundschicht ergänzt sein, so dass sich in bestimmten Beleuchtungsrichtungen eine additive Farbmischung von Lumineszenzfarben ergibt.

In den nachfolgend beschriebenen Gestaltungen kann die Effektschicht als plättchenförmige Effektpigmente auch nichtlumineszierende UV-absorbierende Pigmente enthalten, die die Lumineszenz einer Untergrundschicht beleuchtungsrichtungsabhängig modifizieren. Die nichtlumineszierenden UV-absorbierenden Pigmente können ansonsten wie die bereits beschriebenen Lumineszenzpigmente eingesetzt und verwendet werden und können insbesondere ebenfalls magnetisch oder mechanisch ausgerichtet werden.

Figur 9(a) zeigt eine erste Ausgestaltung eines derartigen nichtlumineszierenden UV-absorbierenden Pigments 100, das durch eine Magnetschicht magnetisch ausrichtbar ist. Das Pigment 100 enthält als Kern ein Trägersubstrat 52 aus Glimmer, welches vollumschließend mit einer magnetischen Schicht, beispielsweise einer Magnetitschicht 54 versehen ist, die eine magnetische Ausrichtung des Pigments 100 in einem externen Magnetfeld ermöglicht. Die Magnetitschicht 54 ist, wiederum vollumschließend, von einer deckenden weißen Beschichtung 56 aus Titandioxid umgeben, die dem Pigments 100 bei normaler Beleuchtung ein weißes Erscheinungsbild verleiht. Die gewünschten UV-absorbierenden Eigenschaften werden dem Pigment 100 durch eine die TiO₂-Beschichtung umschließende Beschichtung 102 mit einem im visuellen Spektralbereich transparenten UV-Absorber, z. B. Tinuvin^{®} 400 (BASF), verliehen. Das Pigment 100 des Ausführungsbeispiels der Fig. 9(a) weist eine Kantenlänge 1 = 20 µm und eine Dicke d = 0,4 µm, also ein Aspektverhältnis AV = 1/d = 50 auf.

Neben den UV-absorbierenden Pigmenten 100 kann auch die deckende weiße Beschichtung 56 in einem (Teil-)Bereich des UV-Spektrums absorbierend sein. So kann TiO₂ je nach gewünschtem Absorptionsgrad beispielsweise in unterschiedlichen Modifikationen, insbesondere in den Modifikationen Rutil oder Anatas eingesetzt werden. Rutil absorbiert im kompletten und Anatas nur im kurz- bis mittelwelligen UV-Wellenlängenbereich. Durch die Verwendung der entsprechenden deckenden Beschichtungen 56 können anregungswellenlängenspezifische und zugleich beleuchtungsrichtungsselektive Lumineszenzmerkmale erzeugt werden.

Auch bei den nichtlumineszierenden UV-absorbierenden Pigmenten 100 können die Beschichtungen 54, 56, 102 im Bereich der Seitenkanten nur teilweise vorliegen oder ganz fehlen. Auch können die Pigmente zur Verbesserung der chemischen und physikalischen Beständigkeiten und/oder der Benetzung der Pigmente mit einem Bindemittel optional eine weitere transparente Beschichtung 60 aufweisen.

Werden die nichtlumineszierenden UV-absorbierenden Pigmente mechanisch ausgerichtet, so kann die Magnetschicht entfallen, wie in Fig. 9(b) dargestellt. Die unmagnetischen UV-absorbierenden Pigmente 104 der Fig. 9(b) enthalten ein Trägersubstrat 52 aus Glimmer, eine deckende weiße Beschichtung 56 aus Titandioxid, eine Beschichtung 102 mit einem im visuellen Spektralbereich transparenten UV-Absorber und optional eine weitere transparente Beschichtung.

Werden beispielsweise bei dem Ausführungsbeispiel der Fig. 7 anstelle der Lumineszenzpigmente 50 die nichtlumineszierenden UV-absorbierenden Pigmente 100 der Fig. 9(a) eingesetzt, so ergeben sich bei Schrägbeleuchtung bzw. bei senkrechter Beleuchtung mit UV-Strahlung die in Fig. 10 dargestellten Lumineszenzmotive 110 und 120.

Mit Bezug auf Fig. 10(a) zeigt das Lumineszenzmerkmal bei UV-Beleuchtung aus einem schrägen Winkel im Hintergrundbereich 24 die grüne Lumineszenz der Untergrundschicht 40. Im Bereich der Ellipse 22 tritt im Wesentlichen keine Lumineszenz auf, da die UV-absorbierenden Pigmente 100 die einfallende UV-Strahlung absorbieren und zum überwiegenden Teil nicht zur Untergrundschicht 40 durchlassen. Die Formulierung "zum überwiegenden Teil" trägt dabei der Tatsache Rechnung, dass sich bedingt durch die gewünschte Farbschichtdicke und Pigmentkonzentration im Bereich der Ellipse 22 eine vollständige Absorption der grünen Lumineszenz der Untergrundschicht 40 durch die UV-absorbierenden Pigmente 100 in der Regel nicht erzielen lässt.

Bei einer im Wesentlichen senkrechten UV-Beleuchtung lassen die senkrecht ausgerichteten Pigmente 100 im Bereich 25 die Anregungsstrahlung allerdings praktisch ungeschwächt durch, so dass dort das Lumineszenzmittel der Untergrundschicht 40 zum Leuchten angeregt wird, und sich innerhalb der nicht lumineszierenden Ellipse 22 ein grün lumineszierender Schriftzug "Euro" zeigt, wie in Fig. 10(b) dargestellt.

Bewegt der Nutzer eine UV-Handlampe aus einer schrägen Beleuchtungsstellung in die senkrechte Beleuchtungsstellung, so scheint der Schriftzug "Euro" innerhalb der Ellipse aus dem Nichts zu erscheinen (Wechsel von dem Lumineszenzmotiv 110 der Fig. 10(a) zu dem Lumineszenzmotiv 120 der Fig. 10(b)) und beim Bewegen in eine schräge Beleuchtungsrichtung wieder zu verschwinden (Wechsel von dem Lumineszenzmotiv 120 der Fig. 10(b) zu dem Lumineszenzmotiv 110 der Fig. 10(a)). Die visuellen Effekte beim Einsatz UV-absorbierender Pigmente sind daher im Wesentlichen gegensätzlich zu den beim Einsatz UV-lumineszierender Pigmente auftretenden Effekten.

Schließlich ist es auch möglich, Pigmente 130 einzusetzen, die Lumineszenzeigenschaften und UV-absorbierende Eigenschaften kombinieren. Mit Bezug auf Fig. 11 enthält ein solches Kombi-Pigment 130 als Kern ein Trägersubstrat 52 aus Glimmer, das mit einer Magnetitschicht 54, einer deckenden weißen Beschichtung 56 aus Titandioxid, einer Lumineszenzbeschichtung 132 und einer Beschichtung 134 mit einem im visuellen Spektralbereich transparenten UV-Absorber versehen ist. Die Lumineszenzbeschichtung 132 ist dabei im gesamten Wellenlängenbereich des UV-Spektrums von 200 nm bis 400 nm anregbar, während der UV-Absorber der Beschichtung 134 nur in einem Teilbereich des UV-Spektrums, beispielsweise im Bereich von 200 nm bis 280 nm absorbiert. Durch die Verwendung solcher Kombi-Pigmente 130 können anregungswellenlängenspezifische und zugleich beleuchtungsrichtungsselektive Lumineszenzmerkmale erzeugt werden.

Wird ein entsprechendes Lumineszenzmerkmal beispielsweise mit langwelliger UVA-Strahlung einer Wellenlänge von 366 nm beleuchtet, bei der die Beschichtung 134 nicht absorbiert, so wird die Lumineszenz der Lumineszenzbeschichtung 132 der Kombi-Pigmente 130 angeregt und es ergeben sich die mit Bezug auf Figuren 2 bis 8 bereits beschriebenen Effekte. Wird das Lumineszenzmerkmal dagegen mit kurzwelliger UVC-Strahlung einer Wellenlänge von 254 nm beleuchtet, so absorbiert die Beschichtung 134 die einfallende UV-Strahlung und die Lumineszenzbeschichtung 132 wird nicht angeregt. Die Kombi-Pigmente 130 wirken bei dieser Anregungswellenlänge somit nicht als Lumineszenzpigmente, sondern als nichtlumineszierende UV-absorbierende Pigmente, so dass sich nunmehr die bei Figur 10 beschriebenen Effekte ergeben. Da je nach Anregungswellenlänge unterschiedliche visuelle Effekte auftreten, wird die Fälschungssicherheit erfindungsgemäßer Sicherheitselemente durch den Einsatz solcher Kombi-Pigmente weiter erhöht.

Das Kombi-Pigment 130 der Fig. 11 weist eine Magnetschicht 54 auf und ist daher magnetisch ausrichtbar. Es versteht sich allerdings, dass die Magnetschicht auch bei Kombi-Pigmenten fehlen kann und die unmagnetischen Kombi-Pigmente mechanisch ausgerichtet werden können, wie oben im Zusammenhang mit den Figuren 5 und 9(b) bereits für Lumineszenzpigmente 80 bzw. UV-absorbierende Pigmente 104 beschrieben.

### Bezugszeichenliste

- 10: Banknote
- 12: Banknotenpapier
- 14: Sicherheitselement
- 16: Lumineszenzmerkmal
- 20: erstes Lumineszenzmotiv
- 22: lumineszierende Ellipse
- 24: Hintergrund
- 25: Bereich in Form des Schriftzugs "Euro"
- 26: Seitenstücke
- 28: zentraler Bereich
- 30: zweites Lumineszenzmotiv
- 40: Untergrundschicht
- 42: Effektschicht
- 44: Bindemittel
- 50: Lumineszenzpigmente
- 52: Trägersubstrat
- 54: Magnetitschicht
- 56: deckende weiße Beschichtung
- 58: Lumineszenzbeschichtung
- 60: optionale transparente Beschichtung
- 70: UV-Handlampe
- 70A, 70B: Beleuchtungsrichtungen
- 80: unmagnetische Lumineszenzpigmente
- 82: Druckform
- 84: Erhebungen
- 90: Lumineszenzmerkmal
- 92: Beleuchtungsstellung
- 93: Bewegungsrichtung UV-Handlampe
- 94: Bereich der Effektschicht
- 96: Streifen
- 97: Bewegungsrichtung Streifen
- 100: UV-absorbierende Pigmente
- 102: Beschichtung mit UV-Absorber
- 104: unmagnetische UV-absorbierende Pigmente
- 110: erstes Lumineszenzmotiv
- 120: zweites Lumineszenzmotiv
- 130: Kombi-Pigment
- 132: Lumineszenzbeschichtung
- 134: Beschichtung mit UV-Absorber

## Patentansprüche

1. Sicherheitselement (14) zur Absicherung von Sicherheitspapieren, Wertdokumenten und anderen Datenträgern, mit einem beleuchtungsrichtungsselektiven Lumineszenzmerkmal (16), das bei Beleuchtung mit UV-Anregungsstrahlung aus unterschiedlichen Beleuchtungsrichtungen (70A, 70B) unterschiedliche Lumineszenzmotive (20, 30) zeigt, wobei das Lumineszenzmerkmal (16)
- ein Lumineszenzmaterial (40) enthält, das auf Beleuchtung mit UV-Anregungsstrahlung Lumineszenzstrahlung emittiert, und
- in einer Effektschicht (42) eine Vielzahl von plättchenförmigen Effektpigmenten (50) enthält, die in Form der gewünschten Lumineszenzmotive (20, 30) ausgerichtet sind, wobei die Effektpigmente bereichsweise unterschiedlich ausgerichtet sind,
- wobei die Effektpigmente Lumineszenzpigmente (50), nichtlumineszierende UV-absorbierende Pigmente oder Kombi-Pigmente darstellen, die in einem ersten UV-Wellenlängenbereich zur Lumineszenz anregbar sind und in einem zweiten UV-Wellenlängenbereich nichtlumineszierend und UV-absorbierend sind.

2. Sicherheitselement nach Anspruch 1, **dadurch gekennzeichnet, dass** die plättchenförmigen Effektpigmente ein Aspektverhältnis aufweisen, das mehr als 5:1, bevorzugt mehr als 10:1 beträgt und besonders bevorzugt zwischen 20:1 und 400:1 liegt.

3. Sicherheitselement nach Anspruch 1 oder 2, **dadurch gekennzeichnet, dass** die Effektpigmente magnetisch ausrichtbar sind und eine Seele mit einem magnetischen Material enthalten.

4. Sicherheitselement nach Anspruch 3, **dadurch gekennzeichnet, dass** das magnetische Material zumindest auf einer der Hauptflächen, vorzugsweise zumindest auf beiden Hauptflächen mit einer deckenden Beschichtung, insbesondere einer weißen oder farbigen deckenden Beschichtung versehen ist.

5. Sicherheitselement nach Anspruch 1 oder 2, **dadurch gekennzeichnet, dass** die Effektpigmente unmagnetisch sind und einen plättchenförmigen Kern enthalten.

6. Sicherheitselement nach Anspruch 5, **dadurch gekennzeichnet, dass** der plättchenförmige Kern zumindest auf einer seiner Hauptflächen, vorzugsweise zumindest auf beiden Hauptflächen mit einer deckenden Beschichtung, insbesondere einer weißen oder farbigen deckenden Beschichtung versehen ist.

7. Sicherheitselement nach wenigstens einem der Ansprüche 4 bis 6, **dadurch gekennzeichnet, dass** die Effektschicht zumindest teilweise über einer Untergrundschicht angeordnet ist, und die visuell sichtbare Farbe der deckenden Beschichtung der Effektpigmente im Wesentlichen der visuell sichtbaren Farbe der Untergrundschicht entspricht.

8. Sicherheitselement nach wenigstens einem der Ansprüche 1 bis 7, **dadurch gekennzeichnet, dass** die Lumineszenzmotive ohne Beleuchtung mit UV-Anregungsstrahlung nicht sichtbar sind.

9. Sicherheitselement nach wenigstens einem der Ansprüche 1 bis 8, **dadurch gekennzeichnet, dass** die Effektpigmente Lumineszenzpigmente oder Kombi-Pigmente sind, die das genannte Lumineszenzmaterial bilden.

10. Sicherheitselement nach wenigstens einem der Ansprüche 1 bis 8, **dadurch gekennzeichnet, dass** die Effektpigmente Lumineszenzpigmente oder Kombi-Pigmente sind und die Effektschicht zumindest teilweise über einer Untergrundschicht mit dem genannten Lumineszenzmaterial angeordnet ist.

11. Sicherheitselement nach Anspruch 10, **dadurch gekennzeichnet, dass** sich die Lumineszenz der Lumineszenzpigmente oder Kombi-Pigmente von der Lumineszenz der Untergrundschicht in der Anregungswellenlänge, der Emissionswellenlänge, und/oder der Abklingzeit unterscheidet.

12. Sicherheitselement nach wenigstens einem der Ansprüche 4 bis 11, **dadurch gekennzeichnet, dass** die Effektpigmente Lumineszenzpigmente oder Kombi-Pigmente sind, bei denen ein Lumineszenzmittel auf der deckenden Beschichtung angeordnet, oder der deckenden Beschichtung beigemischt ist.

13. Sicherheitselement nach wenigstens einem der Ansprüche 1 bis 12, **dadurch gekennzeichnet, dass** die Effektpigmente Lumineszenzpigmente oder Kombi-Pigmente sind und zumindest zwei verschiedene Lumineszenzmittel enthalten, die sich durch die Anregungswellenlänge, die Emissionswellenlänge, und/oder die Abklingzeit unterscheiden.

14. Sicherheitselement nach wenigstens einem der Ansprüche 1 bis 8, **dadurch gekennzeichnet, dass** die Effektpigmente nichtlumineszierende UV-absorbierende Pigmente sind und die Effektschicht zumindest teilweise über einer Untergrundschicht mit dem genannten Lumineszenzmaterial angeordnet ist.

15. Sicherheitselement nach wenigstens einem der Ansprüche 1 bis 14, **dadurch gekennzeichnet, dass** eine weitere Schicht mit einem dritten Lumineszenzmittel zumindest teilweise über der Effektschicht angeordnet ist.

16. Sicherheitselement nach Anspruch 15, **dadurch gekennzeichnet, dass** sich die Lumineszenz des dritten Lumineszenzmittels von der Lumineszenz der Lumineszenzpigmente oder Kombi-Pigmente und/oder der Lumineszenz der Untergrundschicht durch die Anregungswellenlänge, die Emissionswellenlänge, und/oder die Abklingzeit unterscheidet.

17. Datenträger mit einem Sicherheitselement nach wenigstens einem der Ansprüche 1 bis16.

18. Verfahren zum Herstellen eines Sicherheitselements (14) nach einem der Ansprüche 1 bis 16, bei dem
- auf ein gegebenenfalls mit einer Untergrundschicht (40) versehenes Substrat eine Effektschicht (42) aufgebracht wird, die eine Vielzahl von plättchenförmigen Effektpigmenten (50) enthält,
- wobei die Effektpigmente Lumineszenzpigmente (50), nichtlumineszierende UV-absorbierende Pigmente oder Kombi-Pigmente darstellen, die in einem ersten UV-Wellenlängenbereich zur Lumineszenz anregbar sind und in einem zweiten UV-Wellenlängenbereich nichtlumineszierend und UV-absorbierend sind, und
- die Effektpigmente (50) magnetisch oder mechanisch in Form der gewünschten Lumineszenzmotive (20, 30) ausgerichtet werden und in der ausgerichteten Orientierung fixiert werden, wobei die Effektpigmente bereichsweise unterschiedlich ausgerichtet werden.

## Claims

1. Security element (14) for safeguarding security papers, documents of value and other data carriers, having a luminescence feature (16) which is selective to the direction of illumination and shows different luminescence motifs (20, 30) when illuminated with UV excitation radiation from different directions of illumination (70A, 70B), wherein the luminescence feature (16)
- contains a luminescence material (40) that emits luminescence radiation on illumination with UV excitation radiation, and
- contains, in an effect layer (42), a multitude of effect pigments in platelet form (50) that are aligned in the form of the desired luminescence motifs (20, 30), wherein the effect pigments are aligned differently by area,
- wherein the effect pigments are luminescent pigments (50), non-luminescent UV-absorbing pigments or combination pigments that are excitable to luminescence in a first UV wavelength range and are non-luminescent and UV-absorbent in a second UV wavelength range.

2. Security element according to Claim 1, **characterized in that** the effect pigments in platelet form have an aspect ratio of more than 5:1, preferably more than 10:1 and more preferably between 20:1 and 400:1.

3. Security element according to Claim 1 or 2, **characterized in that** the effect pigments are magnetically alignable and contain a core with a magnetic material.

4. Security element according to Claim 3, **characterized in that** the magnetic material has been provided with an opaque coating, in particular a white or coloured opaque coating, at least on one of the main surfaces, preferably at least on both main surfaces.

5. Security element according to Claim 1 or 2, **characterized in that** the effect pigments are nonmagnetic and contain a core in platelet form.

6. Security element according to Claim 5, **characterized in that** the core in platelet form has been provided with an opaque coating, in particular a white or coloured opaque coating, at least on one of its main surfaces, preferably at least on both main surfaces.

7. Security element according to at least one of Claims 4 to 6, **characterized in that** the effect layer is disposed at least partly on top of a substrate layer, and the visible colour of the covering coating of the effect pigments corresponds essentially to the visible colour of the substrate layer.

8. Security element according to at least one of Claims 1 to 7, **characterized in that** the luminescence motifs are invisible without illumination with UV excitation radiation.

9. Security element according to at least one of Claims 1 to 8, **characterized in that** the effect pigments are luminescent pigments or combination pigments that form said luminescence material.

10. Security element according to at least one of Claims 1 to 8, **characterized in that** the effect pigments are luminescent pigments or combination pigments and the effect layer is disposed at least partly on top of a substrate layer comprising said luminescence material.

11. Security element according to Claim 10, **characterized in that** the luminescence of the luminescent pigments or combination pigments differs from the luminescence of the substrate layer in the excitation wavelength, in emission wavelength, and/or in decay time.

12. Security element according to at least one of Claims 4 to 11, **characterized in that** the effect pigments are luminescent pigments or combination pigments in which a luminescer has been disposed atop the covering coating, or has been mixed with the covering coating.

13. Security element according to at least one of Claims 1 to 12, **characterized in that** the effect pigments are luminescent pigments or combination pigments and contain at least two different luminescers which differ in terms of excitation wavelength, emission wavelength, and/or decay time.

14. Security element according to at least one of Claims 1 to 8, **characterized in that** the effect pigments are non-luminescent UV-absorbing pigments and the effect layer is at least partly disposed on top of a substrate layer comprising said luminescence material.

15. Security element according to at least one of Claims 1 to 14, **characterized in that** a further layer with a third luminescer is disposed at least partly on top of the effect layer.

16. Security element according to Claim 15, **characterized in that** the luminescence of the third luminescer differs from the luminescence of the luminescent pigments or combination pigments and/or the luminescence of the substrate layer by excitation wavelength, emission wavelength, and/or decay time.

17. Data carrier comprising a security element according to at least one of Claims 1 to 16.

18. Method of producing a safety element (14) according to any of Claims 1 to 16, wherein
- an effect layer (42) is applied to a substrate optionally provided with a substrate layer (40) and contains a multitude of effect pigments in platelet form (50),
- wherein the effect pigments are luminescent pigments (50), non-luminescent UV-absorbing pigments or combination pigments that are excitable to luminescence in a first UV wavelength range and are non-luminescent and UV-absorbent in a second UV wavelength range, and
- the effect pigments (50) are aligned magnetically or mechanically in the form of the desired luminescence motifs (20, 30) and fixed in the aligned orientation, wherein the effect pigments are aligned differently by area.

## Revendications

1. Élément de sécurité (14) destiné à sécuriser des papiers de sécurité, des documents de valeur et d'autres supports de données, présentant une caractéristique luminescente (16) sélective en fonction de la direction d'éclairage, qui affiche différents motifs luminescents (20, 30) lors de l'éclairage par un rayonnement d'excitation UV à partir de différentes directions d'éclairage (70A, 70B), la caractéristique luminescente (16)
- contenant un matériau luminescent (40) qui émet un rayonnement luminescent lors d'un éclairage par un rayonnement d'excitation UV et
- contenant, dans une couche conférant un effet (42), une multitude de pigments conférant un effet (50) sous forme de plaquettes, qui sont orientés sous la forme des motifs luminescents (20, 30) souhaités, les pigments conférant un effet étant orientés différemment par zones,
- les pigments conférant un effet représentant des pigments luminescents (50), des pigments non luminescents absorbant les UV ou des pigments combinés, qui sont excitables dans une première plage de longueurs d'onde UV pour la luminescence et qui sont non luminescents et qui absorbent des UV dans une deuxième plage de longueurs d'onde UV.

2. Élément de sécurité selon la revendication 1, **caractérisé en ce que** les pigments conférant un effet sous forme de plaquettes présentent un rapport d'aspect supérieur à 5:1, de préférence supérieur à 10:1 et qui est de manière particulièrement préférée situé entre 20:1 et 400:1.

3. Élément de sécurité selon la revendication 1 ou 2, **caractérisé en ce que** les pigments conférant un effet peuvent être orientés magnétiquement et contiennent une âme présentant un matériau magnétique.

4. Élément de sécurité selon la revendication 3, **caractérisé en ce que** le matériau magnétique est pourvu, sur au moins l'une des surfaces principales, de préférence sur au moins les deux surfaces principales, d'un revêtement couvrant, en particulier d'un revêtement couvrant blanc ou coloré.

5. Élément de sécurité selon la revendication 1 ou 2, **caractérisé en ce que** les pigments conférant un effet sont non magnétiques et contiennent un noyau sous forme de plaquette.

6. Élément de sécurité selon la revendication 5, **caractérisé en ce que** le noyau sous forme de plaquette est pourvu, sur au moins l'une de ses surfaces principales, de préférence sur au moins les deux surfaces principales, d'un revêtement couvrant, en particulier d'un revêtement couvrant blanc ou coloré.

7. Élément de sécurité selon au moins l'une des revendications 4 à 6, **caractérisé en ce que** la couche conférant un effet est agencée au moins partiellement sur une couche de substrat et la couleur visuellement perceptible du revêtement couvrant des pigments conférant un effet correspond sensiblement à la couche visuellement perceptible de la couche de substrat.

8. Élément de sécurité selon au moins l'une des revendications 1 à 7, **caractérisé en ce que** les motifs luminescents ne sont pas visibles sans éclairage par un rayonnement d'excitation UV.

9. Élément de sécurité selon au moins l'une des revendications 1 à 8, **caractérisé en ce que** les pigments conférant un effet sont des pigments luminescents ou des pigments combinés qui forment ledit matériau luminescent.

10. Élément de sécurité selon au moins l'une des revendications 1 à 8, **caractérisé en ce que** les pigments conférant un effet sont des pigments luminescents ou des pigments combinés et la couche conférant un effet est agencée au moins partiellement sur une couche de substrat conjointement avec ledit matériau luminescent.

11. Élément de sécurité selon la revendication 10, **caractérisé en ce que** la luminescence des pigments luminescents ou des pigments combinés se distingue de la luminescence de la couche de substrat par la longueur d'onde d'excitation, la longueur d'onde d'émission et/ou le temps d'extinction.

12. Élément de sécurité selon au moins l'une des revendications 4 à 11, **caractérisé en ce que** les pigments conférant un effet sont des pigments luminescents ou des pigments combinés, dans lesquels un agent luminescent est agencé sur le revêtement couvrant ou est mélangé au revêtement couvrant.

13. Élément de sécurité selon au moins l'une des revendications 1 à 12, **caractérisé en ce que** les pigments conférant un effet sont des pigments luminescents ou des pigments combinés et contiennent au moins deux agents luminescents différents, qui se distinguent par la longueur d'onde d'excitation, la longueur d'onde d'émission et/ou le temps d'extinction.

14. Élément de sécurité selon au moins l'une des revendications 1 à 8, **caractérisé en ce que** les pigments conférant un effet sont des pigments non luminescents absorbant les UV et la couche conférant un effet est agencée au moins partiellement sur une couche de substrat conjointement avec ledit matériau luminescent.

15. Élément de sécurité selon au moins l'une des revendications 1 à 14, **caractérisé en ce qu'**une autre couche présentant un troisième agent luminescent est agencée au moins partiellement sur la couche conférant un effet.

16. Élément de sécurité selon la revendication 15, **caractérisé en ce que** la luminescence du troisième agent luminescent se distingue de la luminescence des pigments luminescents ou des pigments combinés et/ou de la luminescence de la couche de substrat par la longueur d'onde d'excitation, la longueur d'onde d'émission et/ou le temps d'extinction.

17. Support de données présentant un élément de sécurité selon au moins l'une des revendications 1 à 16.

18. Procédé de fabrication d'un élément de sécurité (14) selon l'une des revendications 1 à 16, dans lequel
- on applique, sur un substrat le cas échéant pourvu d'une couche de substrat (40), une couche conférant un effet (42) qui contient une multitude de pigments conférant un effet (50) sous forme de plaquettes,
- les pigments conférant un effet étant des pigments luminescents (50), des pigments non luminescents absorbant les UV ou des pigments combinés, qui sont excitables en luminescence dans une première plage de longueurs d'onde UV et qui sont non luminescents et qui absorbent les UV dans une deuxième plage de longueurs d'onde UV et
- les pigments conférant une effet (50) étant orientés magnétiquement ou mécaniquement sous la forme des motifs luminescents (20, 30) souhaités et fixés dans la direction orientée, les pigments conférant un effet étant orientés différemment par zones.
